# EUROPÄISCHE PATENTSCHRIFT

(11) **EP 0 108 935 B1**
(45) Veröffentlichungstag und Bekanntmachung des Hinweises auf die Patenterteilung: **16.06.1987**
(21) Anmeldenummer: 83110194.4
(22) Anmeldetag: 13.10.1983
(51) Int. Cl.: B21D 28/34, B21D 37/04

(54) **Stanzmaschine, deren Stanzstempel als Mehrfachstempel ausgebildet ist**
Stamping machine having a multiple punch
Presse à estamper à poinçon multiple

(30) Priorität: 06.11.1982 DE 3241046
(43) Veröffentlichungstag der Anmeldung: 23.05.1984
(73) Patentinhaber: Trumpf GmbH & Co, D-71254 Ditzingen (DE)
(72) Erfinder: Klingel, Hans, Dipl.-Ing., D-7141 Möglingen (DE)
(74) Vertreter: Schmid, Berthold, Dipl.-Ing.

## Beschreibung

Die Erfindung bezieht sich auf eine Stanzmaschine mit einem zumindest aus einem Stanzstempel und einer Matrize bestehenden Stanzwerkzeug, wobei der Stanzstempel als Mehrfachstempel mit wenigstens zwei Stanzstiften und die Matrize als Mehrfachmatrize mit zumindest zwei Matrizenbohrungen ausgebildet sind, wobei außerdem die Stanzstifte in einem Grundkörper od. dgl. des Stanzstempels in Richtung ihrer Längsachse verschiebbar gelagert und, insbesondere einzeln, mittels mindestens eines Steuerorgans in ausgefahrener Arbeitsstellung arretierbar sind. wobei die Stanzstifte mittels einer Antriebsvorrichtung von der wirkungslosen in die Arbeitsstellung überführbar sind. Eine derartige Stanzmaschine ist durch die US-A-3 048 328 bekannt geworden. Jeder Stanzstift dieser Maschine ist einzeln mit Hilfe eines separaten Antriebs in die Arbeitsstellung bringbar. Dabei ist jeder der als pneumatische Arbeitszylinder ausgebildeten Antriebe ständig mit dem zugeordneten Steuerorgan verbunden. Weil aber das Steuerorgan am Grundkörper des Stanzstempels verschiebbar gelagert ist, macht es dessen Arbeitsbewegung ständig mit. Infolgedessen wird auch der Antreib beim Stanzen in Stanzrichtung mitgenommen, d. h. dauernd auf und ab bewegt. Dies erfordert flexible Zu- und Ableitungen zum Antriebsmotor. Letztere werden infolgedessen hoch beansprucht und sie bilden dadurch eine Versagensquelle. Besonders nachteilig ist aber, daß ein Einwirken auf mehrere Stanzstifte mit einem einzigen Motor bzw. Steuerorgan nicht möglich ist. Im übrigen wirkt das Steuerorgan auf den Stanzstift nicht unmittelbar ein, sondern auf einen speziellen, aufwendig konstruierten Halter und dies macht zusätzliche Führungsbolzen erforderlich. Es entsteht dadurch eine aufwendige, viel Platz beanspruchende Konstruktion. Die Anzahl der Stanzstifte ist durch den Platzbedarf der Motoren sehr beschränkt.

Die Aufgabe der Erfindung besteht infolgedessen darin, eine Stanzmaschine der eingangs beschriebenen Art so weiterzubilden, daß das Überführen in die ausgefahrene Arbeitsstellung bzw. das Arretieren in der Arbeitsstellung mit geringem baulichem Aufwand sowohl für einen einzelnen Stanzstift als auch eine Stanzstiftgruppe möglich ist.

Zur Lösung dieser Aufgabe wird erfindungsgemäß vorgeschlagen, daß die Stanzmaschine gemäß dem Oberbegriff des Anspruchs 1 entsprechend dem kennzeichnenden Teil dieses Anspruchs ausgebildet ist. Durch die parallele Anordnung der Stanzstifte zur Drehachse des Grundkörpers oder des Steuerorgans kann man durch Drehen des die Stanzstifte verschiebbar aufnehmenden Grundkörpers oder Steuerorgans jeweils auf wenigstens einen der Stanzstifte einwirken und ihn in die Arbeitsstellung verschieben. Auf diese Weise läßt sich das Stanzbild relativ einfach und schnell verändern. Maßgeblich ist dabei nur die Länge der Ausnehmung bzw. des zwischen den Ausnehmungsenden gelegenen Teilstücks, jeweils in Verstellrichtung gesehen. Es ist insbesondere möglich, nur einen von mehreren Stanzstiften in Arbeitsstellung zu bringen, während die übrigen in einer wirkungslosen Stellung sind. Die drehbare Ausbildung des Grundkörpers bzw. des Steuerorgans erfordert zwar die antriebsmäßige Kupplung mit einem Antriebselement, welches die Stanzbewegung ebenfalls mitmacht, jedoch läßt sich ein derartiges verdrehbares, einen Arbeitshub ausführendes Antriebsglied problemlos in bekannter Weise mit einem stationären Antriebsmotor kuppeln. Man spart auf diese Weise flexible Zu- und Ableitungen ein.

Die Stanzstifte können von einfacher Gestalt sein. Ein Gewinde, wie es der eingangs beschriebene Stand der Technik erfordert, läßt sich durch die Verwendung eines an sich bekannten Außenbundes am inneren Stanzstiftende leicht vermeiden. Man erhält insgesamt eine einfache und robuste Konstruktion des Stanzstempels.

Wenn man ein in Drehrichtung antreibbares Steuerorgan verwendet, so ist der Hubverstellung der Stanzstifte keine Drehbewegung überlagert und infolgedessen kann man auf eine Drehbewegung der Matrize verzichten.

Eine Weiterbildung der Erfindung sieht vor, daß die Antriebsvorrichtung als Getriebe mit angetriebenem Ritzel und antreibbarem Zahnrad ausgebildet ist, wobei das Ritzel in Antriebsverbindung mit dem Motor steht oder bringbar ist.

Eine weitere Ausgestaltung der Erfindung ist dadurch gekennzeichnet, daß die zusätzliche Antriebsvorrichtung für die Matrize als Getriebe mit angetriebenem Ritzel und antreibbarem Zahnrad ausgebildet ist. Vorzugsweise sind die Ritzel der Antreibsvorrichtung und der zusätzlichen Antriebsvorrichtung für die Matrize mittels eines gemeinsamen Motors antreibbar, wobei eine bevorzugte Variante darin besteht, daß die Matrize und der Grundkörper synchron antreibbar sind. Die Stanzstifte sind vorteilhafterweise entlang einer Kreislinie angeordnet.

Bei drehbarem Steuerorgan ist die Ausnehmung in weiterer Ausgestaltung der Erfindung am Steuerorgan ausgebildet. Letzteres ist seinerseits drehbar am undrehbaren Grundkörper des Stanzstempels gelagert. Der Stößel kann dabei von herkömmlicher Bauart und mit einer üblichen Aufnahme für einen Befestigungszapfen des Stanzstempels ausgebildet sein.

Eine andere Variante der Erfindung kennzeichnet sich dadurch, daß die Ausnehmung bei drehbarem Grundkörper am unteren Ende des Stößels oder an einer Stanzstempelplatte angebracht ist. Letzteres erfordert keine spezielle Ausbildung des Stößelendes, dafür ist aber der Stanzstempel der anderen Ausführungsform von besonders einfacher Bauart.

Die Ausnehmung ist gemäß einer Weiterbildung der Erfindung als kreisbogenförmige Steuernut ausgebildet. Ihre Breite braucht nich größer zu sein als der Durchmesser des eingreifenden Stanzstiftendes. Ihre Tiefe kann etwa dem Maß entsprechen, um welches die Schneide der arbeitenden Stanzstiftes über die ihm zugeordnete Werkstückoberfläche hinaus in die Matrize eindringt. Die Steuernut weist in weiterer Ausbildung der Erfindung beidendig eine Auflaufschräge auf, über welche die Auf- bzw. Abwärtsbewegung des Stanzstiftes sanft eingeleitet werden kann.

Eine bevorzugte Variante der Erfindung sieht vor, daß der Stanzstempel einen zu seinem Einspannzapfen parallelen Lagerzapfen für den drehbaren Lagerkörper aufweist, wobei der Seitenabstand so gewählt ist. daß die geometrische Achse des jeweils in Arbeitsstellung befindlichen Stanzstiftes mit der geometrischen Achse des Einspannzapfens zusammenhält. Denkbar ist selbstverständlich auch die kinematisch umgekehrte Ausbildung, gemäß der ein Lagerzapfen am Grundkörper vorgesehen wird, der in einer Lagerbohrung des Steuerorgans gehalten wird. Auf jeden Fall ist der seitliche Abstand der beiden Zapfen so gewählt, daß bei einer Drehung des Grundkörpers um die verschiedenen Arbeitsdrehwinkel immer jeweils einer der Stanzstifte dieses Stanzstempels gegenüber der geometrischen Achse des Stanzstößels genau ausgerichtet ist. Deshalb hat der Grundkörper eine ring- oder scheibenförmige Gestalt und zweckmäßigerweise wählt man auch für das Steuerorgan eine Scheibenform, die hinsichtlich ihres Durchmessers etwa derjenigen des Grundkörpers entspricht. Der Einspannzapfen ist an dieser Scheibe des Steuerorgans außermittig befestigt.

Das Steuerorgan ist bei einer anderen Ausführungsform der Erfindung konzentrisch zu einem Einspannzapfen drehbar am Grundkörper des Stanzstempels gelagert. Dabei ist der Grundkörper von besonders einfacher Gestalt. '

Eine weitere Ausgestaltung der Erfindung ist dadurch gekennzeichnet, daß jeder Stanzstift durch eine Druckfeder in eine unwirksame Stellung federbelastet ist. Er nimmt also während des Stanzhubes stets seine zurückgezogene Stellung ein. Dabei besteht eine mögliche Ausgestaltung darin, daß sich die Druckfeder mit ihrem stößelseitigen Ende an einem verdickten Kopf des Stanzstiftes einerseits und mit ihrem anderen Ende am Lagerkörper andererseits abstützt.

Einige Ausführungsbeispiele der Erfindung werden nachstehend anhand der Zeichnung näher erläutert. Hierbei stellen dar:
Figur 1 Einen schematisierten Vertikalschnitt durch die Stanzmaschine im Bereich des Stanzwerkzeugs.
Figur 2 Teil eines Schnitts gemäß der Linie 11-11 der Fig. 1,
Figur 3 einen der Fig. 1 entsprechenden Vertikalschnitt einer zweiten Variante der Erfindung.
Figur 4 eine dritte Ausführungsform der Erfindung in einem Vertikalschnitt analog der Darstellung in der Figuren 1 und 3.

In einem Gehäuse 1 der Stanzmaschine oder einer darin eingesetzten Führungsbüchse 2 ist der Stößel 3 im Sinne des Doppelpfeils 4 auf und ab verschiebbar. Der Antrieb für den Stößel ist von bekannter Bauart, beispielsweise ein Exzenterantrieb. Bei sämtlichen Ausführungsbeispielen besitzt der Stanzstößel 3 eine zentrische Stößelbohrung 5 zum Einsetzen eines Einspannzapfens 6 eines Stanzstempels 7. Der Einspannzapfen wird in bekannter Weise festgehalten, insbesondere automatisch eingeriegelt. Der Stanzstempel 7 ist ein Teil eines Stanzwerkzeugs 8, welches außerdem noch eine Matrize 9 umfaßt und zu dem im Falle eines dreiteiligen Werkzeugs auch noch ein nicht dargestellter Niederhalter gehört. Außerdem kann noch ein Abstreifer vorgesehen sein. Er verhindert, daß das Werkstück 11 beim Hochgehen des Stanzstempels 7 von der Auflagefläche 12 abgehoben wird. Zumindest unterbindet er ein nennenswertes Hochheben des Werkstücks. Die Auflagefläche 12 wird durch die Oberseite eines Tisches oder Maschinengestells 13 bzw. durch die freie Oberfläche der Matrize 9 gebildet.

Der Stanzstempel ist als Mehrfachstempel ausgebildet und er besitzt mehrere Stanzstifte. Sie können wie der Stanzstift 43 konstante Dicke haben oder aber an ihrem arbeitenden Ende beispielsweise einen reduzierten Querschnitt aufweisen. Jedem ist eine Matrizenbohrung zugeordnet, die seinem Querschnitt entspricht. Die Matrizenbohrungen sind wie Fig. 1 zeigt an ihrem inneren Ende konisch erweitert und befinden sich an einem oder je einem Einsatzstück 22 der Matrize 9.

Jeder Stanzstift ist in einer Bohrung 23 eines Grundkörpers 24 des Stanzstempels 7 im Sinne des Doppelpfeils 4 verschiebbar gelagert, wobei im bevorzugten Falle von gleichstarken Stanzstiftschäften die Bohrungen alle gleichen Durchmesser haben. Außerdem kann am inneren Ende des Stanzstifts und damit auch des Stanzstiftschaftes ein Außenbund 25 vorgesehen sein, der mit einer entsprechenden Senkung des Grundkörpers 24 zusammenwirkt und das Herausfallen der Stanzstifte in Stanzrichtung 27 verhindert. In Fig. 1 befindet sich der Stanzstift 43 in seiner Arbeitsstellung, während die übrigen Stanzstifte eine zurückgeschobene Ruhestellung einnehmen. Letztere erreicht man beispielsweise mit Hilfe einer an dem betreffenden Stanzstift angreifenden Druckfeder 28, die sich mit ihrem anderen Ende am Grunkörper 24 abstützen kann. Fig. 4 zeigt eine derartige Ausbildung mit Druckfedern 28. In diesem Falle liegt allerdings der Außenbund 25 nicht mehr direkt an einer Senkung 26. sondern indirekt abgestützt über die Druckfeder 28 am Grund einer Bohrungserweiterung 29 an.

Die Stanzstifte sind mittels eines Steuerorgans in Richtung ihrer Längsachse von ihrer Arbeits- in ihre Ruhestellung und umgekehrt verschiebbar. Beim Ausführungsbeispiel der Fig. 1 ist das Steuerorgan 31 als Drehschieber ausgebildet. Es besitzt eine kreisringförmige Gestalt und trägt an seinem Außenumfang Zähne. Über eine Lagerbuchse 40 ist es am Grundkörper 24 des Stanzstempels 7 drehbar gelagert. Die Drehung erreicht man mit Hilfe eines antreibbaren Ritzels 41. Das zugleich als Drehschieber und Zahnrad 42 ausgebildete Steuerorgan 31 ist konzentrisch zum Einspannzapfen 6 und damit auch konzentrisch zur geometrischen Achse des Stößels 3 angeordnet. Demnach liegen die 6 Stanzstifte 43 bis 48 auf einer Kreislinie 49. Die Ausnehmung 50 ist als kreisbogenförmige Nut gestaltet und sie besitzt an beiden Enden jeweils eine Auflaufschräge. Es ist vorgesehen, daß sich jeweils nur ein Stanzstift in Arbeitsstellung befinden kann. Inder Zeichnung ist dies der Stanzstift 43. Alle übrigen Stanzstifte nehmen demnach ihre zurückgezogene Ruhestellung ein. Außerdem erkennt man in Fig. 1 deutlich, daß die Durchmesser des arbeitenden freien Endes jedes Stanzstiftes unterschiedlich groß sein können, die verschiebbaren Schäfte und damit auch die Bohrungen im Grundkörper 24 aber gleiche Durchmesser haben. Das innere, vorzugsweise wiederum mit einem Bund 25 versehene Ende stützt sich bei bündiger Lage zur Fläche 37 des Grundkörpers 24 an der zugeordneten unteren Fläche des Drehschiebers bzw. Steuerorgans 31 ab, während alle übrigen inneren Enden der Stanzstifte in die bogenförmige Ausnehmung 50 hineinragen. Bei vollständig durchgeführtem Arbeitshub (Fig. 1) des Stanzstifts 43 befindet sich die Schneide oder schneidende Fläche der 5 zurückgezogenen Stanzstifte auf oder über der Oberfläche 52 des Werkstücks 11. Bei der Variante nach Fig. 3 wird das Steuerorgan 32 durch das untere Ende des Stößels 3 gebildet, d. h. es ist beim Ausführungsbeispiel einstückig mit dem Stößel 3 gefertigt. Stattdessen kann man es selbstverständlich in bevorzugter Weise separat herstellen und am unteren Stößelende befestigen. Es sind wiederum sechs Stanzstifte 43 bis 48 vorgesehen. Außerdem ist die Anordung so gezeichnet, daß sich der Stanzstift 43 in Arbeitsstellung befindet und zwar am Ende seines Arbeitshubs, während die übrigen Stanzstifte ihre Ruhestellung einnehmen. Die Ausnehmung 50 ist vergleichbar mit derjenigen in Fig. 1. Das Überführen der Stanzstifte von der Arbeits- in die Ruhestellung und umgekehrt erfolgt hier allerdings nicht durch Drehen des Steuerorgans, vielmehr wird hier der Grundkörper 24 des Stanzstempels 7 gedreht. Zu diesem Zwecke ist er an seinem oberen Ende als Zahnrad 53 ausgebildet, welches mittels eines Ritzels 41 antreibbar ist, das demjenigen der Fig. 1 entspricht. Im Gegensatz zum Ausführungsbeispiel der Fig. 1 muß aber bei der in Fig. gezeigten Variante auch die Matrize 9 gleichartig gedreht werden. Sie ist infolgedessen mit einem Zahnrad 54 versehen oder einstückig gefertigt, das von einem Ritzel 55 antreibbar ist. Die beiden Ritzel 41 und 55 drehen sich in bevorzugter Weise gleich schnell und in gleichem Drehsinne. Diese Drehungen finden jeweils dann statt, wenn keiner der Stanzstifte in seine Matrizenbohrung eingreift.

Beim letzten Ausführungsbeispiel (Fig.4) besitzt das Steuerorgan 33 einen Einspannzapfen 6 zum Einsetzen in den Steuerstößel. Es wird dort drehfest gehalten. Zusätzlich trägt es einen Lagerzapfen 56, der sich nach der anderen Seite hin erstreckt, und an dem der als ringförmiger Tragkörper 57 gestaltete Grundkörper 24 des Stanzstempels 7 drehbar gelagert ist. Die Zapfen 6 und 56 sind seitlich gegeneinander versetzt. Der Seitenabstand ist so gewählt, daß die geometrische Achse des jeweils in Arbeitsstellung befindlichen Stanzstifts - in Fig.4 Stanzstift 43 - mit der geometrischen Achse des Einspannzapfens 6 und damit auch des Stößels 3 zusammenfällt.

Der ringförmige Tragkörper 57 ist an seinem oberen Ende als Zahnrad 58 ausgebildet oder damit verbunden, welches von einem Ritzel 59 antreibbar ist. Eine Drehung des ringförmigen Tragkörpers 57 bzw. Grundkörpers 24 bewirkt ein Überführen des in Arbeitsstellung befindlichen Stanzstifts in die Ruhestellung und das Ausfahren eines der benachbarten Stanzstifte von der Ruhein die Arbeitsstellung. Auch im Falle des Ausführungsbeispiels der Fig.4 wird die Matrize 9 von einem Ritzel angetrieben, welches mit 60 bezeichnet ist. Es arbeitet mit einem Zahnrad 61 der Matrize zusammen. Die Drehung von Matrize und ringförmigem Tragkörper 57 erfolgt vorzugsweise wiederum, synchron.

## Patentansprüche

1. Stanzmaschine mit einem zumindest aus einem Stanzstempel (7) und einer Matrize (9) bestehenden Stanzwerkzeug, wobei der Stanzstempel als Mehrfachstempel mit wenigstens zwei Stanzstiften (43-48) und die Matrize als Mehrfachmatrize mit zumindest zwei Matrizenbohrungen ausgebildet sind, wobei außerdem die Stanzstifte in einem Grundkörper (24) od. dgl. des Stanzstempels in Richtung (4) ihrer Längsachse verschiebbar gelagert und, insbesondere einzeln, mittels mindestens eines Steuerorgans (32, 33) in ausgefahrener Arbeitsstellung arretierbar sind, wobei die Stanzstifte (43-48) mittels einer Antriebsvorrichtung (41,53 ; 58, 59) von der wirkungslosen in die Arbeitsstellung überführbar sind, dadurch gekennzeichnet, daß der Grundkörper (24) des Stanzstempels (7) mittels der Antriebsvorrichtung (41, 53 ; 58, 59) gegenüber dem Steuerorgan (32. 33) um eine zu den Stanzstiften (43 bis 48) parallele Achse drehbar ist und auch die Matrize (9) koaxial zum Grundkörper (24) mittels einer zusätzlichen Antriebsvorrichtung (54, 55 ; 60, 61) drehbar ist, wobei das Steuerorgan (32, 33) wenigstens eine den inneren Stanzstiftenden zugeordnete Ausnehmung (50) aufweist, in welche die Stanzstifte nur in ihrer wirkungslosen Stellung eintreten (Fig. 3 und 4), oder daß das Steuerorgan (31) mittels der Antriebsvorrichtung (41, 42) gegenüber dem Grundkörper (24) und dem Stößel (3) um eine zu den Stanzstiften (43 bis 48) parallele Achse drehbar ist, wobei das Steuerorgan (31) wenigstens eine den inneren Stanzstiftenden zugeordnete Ausnehmung (50) aufweist, in welche die Stanzstifte nur in ihrer wirkungslosen Stellung eintreten (Fig. 1).

2. Stanzmaschine nach Anspruch 1, dadurch gekennzeichnet, daß die Antriebsvorrichtung als Getriebe mit angetriebenem Ritzel (41, 59) und antreibbarem Zahnrad (42, 53, 58) ausgebildet ist.

3. Stanzmaschine nach Anspruch 1 oder 2. dadurch gekennzeichnet, daß die zusätzliche Antriebsvorrichtung für die Matrize (9) als Getriebe mit angetriebene Ritzel (55, 60) und antreibbarem Zahnrad (54, 61) ausgebildet ist.

4. Stanzmaschine nach Anspruch 3 und 4, dadurch gekennzeichnet, daß die Ritzel (41, 55 ; 59, 60) der Antreibsvorrichtung und der zusätzlichen Antriebsvorrichtung für die Matrize (9) mittels eines gemeinsamen Motors antreibbar sind.

5. Stanzmaschine nach wenigstens einem der vorhergehenden Ansprüche, dadurch gekennzeichnet, daß die Matrize (9) und der Grundkörper (24) synchron antreibbar sind.

6. Stanzmaschine nach wenigstens einem der vorhergehenden Ansprüche, dadurch gekennzeichnet, daß die Stanzstifte (43 bis 48) entlang einer Kreislinie (49) angeordnet sind.

7. Stanzmaschine nach wenigstens einem der vorhergehenden Ansprüche, dadurch gekennzeichnet, daß die Ausnehmung (50) bei drehbarem Steuerorgan (31) an letzterem ausgebildet ist.

8. Stanzmaschine nach wenigstens einem der Ansprüche 1 bis 6, dadurch gekennzeichnet, daß die Ausnehmung (50) bei drehbarem Grundkörper (24) am unteren Ende des Stößels (3) oder an einer Stanzstempelplatte angebracht ist.

9. Stanzmaschine nach Anspruch 7 oder 8, dadurch gekennzeichnet, daß die Ausnehmung als kreisbogenförmige Steuernut (50) ausgebildet ist.

10. Stanzmaschine nach Anspruch 8 oder 9, dadurch gekennzeichnet, daß die Steuernut (50) beidendig eine Anlaufschräge aufweist.

11. Stanzmaschine nach wenigstens einem der vorhergehenden Ansprüche, dadurch gekennzeichnet, daß der Stanzstempel (7) einen zu seinem Einspannzapfen (6) parallelen Lagerzapfen (56) für den drehbaren Lagerkörper (24) aufweist, wobei der Seitenabstand so gewählt ist, daß die geometrische Achse des jeweils in Arbeitsstellung befindlichen Stanzstiftes (43 bis 48) mit der geometrischen Achse des Einspannzapfens zusammenfällt.

12. Stanzmaschine nach wenigstens einem der Ansprüche 1.6.7.9 und 10, dadurch gekennzeichnet. daß das Steuerorgan (31) konzentrisch zu einem Einspannzapfen (6) drehbar am Grundkörper (24) des Stanzstempels (7) gelagert ist.

13. Stanzmaschine nach wenigstens einem der vorhergehenden Ansprüche, dadurch gekennzeichnet, daß jeder Stanzstift (43 bis 48) durch eine Druckfeder (28) in eine unwirksame Stellung federbelastet ist.

14. Stanzmaschine nach Anspruch 13. dadurch gekennzeichnet, daß sich die Druckfeder mit ihrem stößelseitigen Ende an einem verdicktem Kopf des Stanzstiftes einerseits und mit ihrem anderen Ende am Lagerkörper (24) andererseits abstützt.

## Claims

1. Stamping machine having a stamping tool consisting at least of one top or male die (7) and a bottom or female die (9), the top die being constructed as a multiple die having at least two punching pins (43-48) while the bottom die is constructed as a multiple bottom die having at least two die bores, the punching pins being furthermore mounted for displacement in the direction (4) of their longitudinal axis in a base body (24) or the like of the top die and being adapted to be locked particularly individually in the extended working position by means of a control member (32. 33), the punching pins (43-48) being capable of being moved by a drive device (41. 53 ; 58, 59) from the ineffectual into the working position, characterised in that the base body (24) of the top die (7) is rotatable by means of the drive device (41, 53 ; 58. 59) and in respect of the control member (32, 33) about an axis parallel with the punching pins (43-48), the bottom die (9) also being rotatable coaxially of the base body (24) by means of an additional drive device (54, 55 ; 60, 61). the control member (32, 33) comprising, associated with the inner ends of the punching pins, at least one recess (50) into which the punching pins enter only when they are in their ineffectual position (Fig. 3 and 4), or in that the control member (31) can be rotated by means of the drive device (41, 42) in respect of the base body (24) and the push rod (3) about an axis parallel with the punching pins (43-48), the control member (31) comprising, associated with the inner ends of the punching pins, at least one recess (50) into which the punching pins enter only when they are in their ineffectual position (Fi g . 1) .

2. Stamping machine according to Claim 1, characterised in that the drive device is constructed as a gear mechanism having a driven pinion (41. 59) and a drivable gearwheel (42, 53. 58).

3. Stamping machine according to Claim 1 or 2, characterised in that the additional drive device for the bottom die (9) is constructed as a gear mechanism with a driven pinion (55, 60) and drivable gearwheel (54, 61).

4. Stamping machine according to Claims 3 and 4, characterised in that the pinions (41. 55 : 59, 60) of the drive device and of the additional drive device for the bottom die (9) are adapted to be driven by means of a common motor.

5. Stamping machine according to at least one of the preceding Claims, characterized in that the bottom die (9) and the base body (24) are adapted to be driven in synchronism.

6. Stamping machine according to at least one of the preceding Claims, characterized in that the punching pins (43-48) are disposed along a circular line (49).

7. Stamping machine according to at least one of the preceding Claims, characterised in that in the case of a rotatable control member (31 the recess (50) is constructed thereon.

8. Stamping machine according to at least one of Claims 1 to 6, characterised in that in the case of a rotatable base body (24), the recess (50) is provided at the bottom end of the push rod (3) or on a top die plate.

9. Stamping machine according to Claim 7 or 8, characterised in that the recess is constructed as an arcuately-shaped control groove (50).

10. Stamping machine according to Claim 8 or 9, characterised in that the control groove (50) has run-on ramps at both ends.

11. Stamping machine according to at least one of the preceding Claims, characterised in that the top die (7) has, parallel with its mounting spigot (6), a bearing journal (56) for the rotatable bearing member (24), the gap between the sides being so chosen that the geometrical axis of whichever punching pin (43-48) is in the working position coincides with the geometrical axis of the mounting spigot.

12. Stamping machine according to at least one of Claims 1, 6, 7, 9 and 10, characterised in that the control member (31) is mounted concentrically of a mounting spigot (6) to be rotatable on the base body (24) of the top die (7).

13. Stamping machine according to at least one of the preceding Claims, characterised in that each punching pin (43-48) is screwing-biassed into an inoperative position by a thrust spring (28).

14. Stamping machine according to Claim 13, characterised in that the end of the thrust spring which is on the push rod side is braced at one end on the thickened head of the punching pin and on the bearing body (24) at the other.

## Revendications

1. Poinçonneuse munie d'un outil de poinçonnage formé au moins d'un poinçon (7) et d'une matrice (9), le poinçon étant conçu sous forme de poinçon multiple à au moins deux tiges de poinçonnage (43 à 48) et la matrice sous forme de matrice multiple à au moins deux perforations de matrice, les tiges de poinçonnage étant, en outre, montées de manière à pouvoir coulisser dans la direction (4) de leur axe longitudinal dans un corps principal (24) ou élément similaire du poinçon et pouvant être arrêtées en position déployée de travail, en particulier individuellement, au moyen d'au moins un organe de commande (32. 33), les tiges de poinçonnage (43 à 48) pouvant être transférées, au moyen d'un dispositif d'entraînement (41. 53 58, 59), de la position inactive à la position de travail, caractérisée en ce que le corps principal (24) du poinçon (7) peut tourner au moyen du dispositif d'entraînement (41. 53 ; 58. 59) relativement à l'organe de commande (32, 33), autour d'un axe parallèle aux tiges de poinçonnage (32. 33), autour d'un axe parallèle aux tiges de poinçonnage (43 à 48). et en ce que la matrice (9) aussi peut tourner coaxialement au corps principal (24) au moyen d'un dispositif d'entraînement supplémentaire (54, 55 ; 60, 61), l'organe de commande (32, 33) présentant au moins un évidement (50) adjoint aux extrémités intérieures des tiges de poinçonnage et dans lequel les tiges de poinçonnage pénètrent seulement dans leur position inactive (figures 3 et 4), ou que l'organe de commande (31) peut tourner au moyen du dispositif d'entraînement (41, 42), relativement au corps principal (24) et au poussoir (3), autour d'un axe parallèle aux tiges de poinçonnage (43 à 48), l'organe de commande (31) présentant au moins un évidement (50) adjoint aux extrémités intérieures des tiges de poinçonnage et dans lequel les tiges de poinçonnage pénètrent seulement dans leur position inactive (figure 1).

2. Poinçonneuse selon la revendication 1, caractérisée en ce que le dispositif d'entraînement est conçu sous forme de transmission avec pignon entraîné (41, 59) et roue dentée pouvant être entraînée (42, 53, 58).

3. Poinçonneuse selon l'une des revendications 1 et 2, caractérisée en ce que le dispositif d'entraînement supplémentaire de' la matrice (9) est conçu sous forme de transmission avec pignon entraîné (55, 60) et roue dentée pouvant être entraînée (54, 61).

4. Poinçonneuse selon les revendications 3 et 4, caractérisée en ce que les pignons (41, 55 ; 59, 60) du dispositif d'entraînement et du dispositif d'entraînement supplémentaire de la matrice (9) peuvent être entraînés au moyen d'un moteur commun.

5. Poinçonneuse selon au moins une des revendications précédentes, caractérisée en ce que la matrice (9) et le corps principal (24) peuvent être entraînés de façon synchrone.

6. Poinçonneuse selon au moins une des revendications précédentes, caractérisée en ce que les tiges de poinçonnage (43 à 48) sont disposées le long d'une circonférence (49).

7. Poinçonneuse selon au moins une des revendications précédentes, caractérisée en ce que lorsque l'organe de commande (31) peut tourner, l'évidement est formé sur celui-ci.

8. Poinçonneuse selon au moins une des revendications 1 à 6, caractérisée en ce que, lorsque le corps principal (24) peut tourner, l'évidement (50) est disposé à l'extrémité inférieure du poussoir (3) ou sur une plaque de poinçon.

9. Poinçonneuse selon l'une des revendications 7 et 8, caractérisée en ce que l'évidement est conçu sous forme de rainure de commande en arc de cercle (50).

10. Poinçonneuse selon l'une des revendications 8 et 9, caractérisée en ce que la rainure de commande (50) présente aux deux extrémités un biseau d'accès.

11. Poinçonneuse selon au moins une des revendications précédentes, caractérisée en ce que le poinçon (7) présente, pour le corps de palier tournant (24), un tourillon (56) parallèle à son nez de fixation (6), l'espacement latéral étant choisi de telle sorte que l'axe géométrique de la tige de poinçonnage (43 à 48) se trouvant momentanément en position de travail coïncide avec l'axe géométrique du nez de fixation.

12. Poinçonneuse selon au moins une des revendications 1. 6. 7. 9 et 10, caractérisée en ce que l'organe de commande (31) est monté de manière à pouvoir tourner sur le corps principal (24) du poinçon (7), concentriquement à un nez de fixation.

13. Poinçonneuse selon au moins une des revendications précédentes, caractérisée en ce que chaque tige de poinçonnage (43 à 48) est sollicitée élastiquement, par un ressort de compression (28), vers une position inactive.

14. Poinçonneuse selon la revendication 13. caractérisée en ce que le ressort de compression s'appuie, d'une part, par son extrémité située vers le poussoir sur une tête épaissie de la tige de poinçonnage et, d'autre part, par son autre extrémité, sur le corps de palier (24).
